# EUROPÄISCHE PATENTSCHRIFT

(11) **EP 0 049 431 B1**
(45) Veröffentlichungstag und Bekanntmachung des Hinweises auf die Patenterteilung: **06.06.1984**
(21) Anmeldenummer: 81107635.5
(22) Anmeldetag: 25.09.1981
(51) Int. Cl.: E04B 5/62, E04B 5/55, E04B 5/57

(54) **Rasterdecke**
Grid-panel ceiling
Faux-plafond à résilles

(30) Priorität: 08.10.1980 DE 3038019
(43) Veröffentlichungstag der Anmeldung: 14.04.1982
(73) Patentinhaber: Gema Bauelemente AG, CH-9015 St. Gallen (CH)
(72) Erfinder: Flaig, Willi, CH-9015 St.Gallen (CH)
(74) Vertreter: Vetter, Ewald Otto, Dipl.-Ing.

## Beschreibung

Die Erfindung betrifft eine Rasterdecke mit den Merkmalen des Oberbegriffes von Patentanspruch 1.

Eine solche Rasterdecke ist aus der DE-A-2 326 948 bekannt. Um ein gegenseitiges Verrutschen der einzelnen Elemente zu verhindern, müssen Verbindungsschrauben stark angezogen werden. Dabei besteht jedoch die Gefahr, daß mit Schlitzen versehene Elemente im Schlitzbereich verformt, die Schlitzränder auseinandergedrückt und damit dann ganze Elemente verformt werden. Wenn dagen zuwenig stark angezogen wird, können sich die Verbindungsstellen lokkern. Dies führt im günstigsten Falle zu Fluchtungsfehler der Deckenlamellen und zu Klappergeräuschen, im schlimmsten Falle jedoch zum vollständigen Lösen einzelner Lamellen. Zur Befestigung dienende Schrauben können nur dann bedient werden, wenn die Rasterdecke einen ausreichend großen Abstand von einer zur Aufhängung dienenden Gebäudedecke hat.

Durch die Erfindung soll die Aufgabe gelöst werden, mit, eine Verformung von einzelnen Elementen vermeidender, verhältnismäßig niedriger Spannkraft die Lamellen mit der Aufhängevorrichtung in allen Richtungen unverrückbar zu verbinden, mit der Möglichkeit, Schwankungen der Schenkelabstände der Lamellen und Herstellungstoleranzen auszugleichen. Dabei sollte die auch bei bekannten Decken gegebene Möglichkeit beibehalten werden, die Lamellen einzeln und zerstörungsfrei zu demontieren.

Diese Aufgabe wird durch die Merkmalskombination des Patentanspruches 1 gelöst.

Durch die Erfindung werden die Lamellen sowohl nach oben und nach unten als auch seitlich in ihrer Lage fixiert. Die Lamellen können ohne Verformungen fest eingespannt werden. Die Schenkelabstände der Lamellen werden auf Abstand gehalten und Unterschiede in den Schenkelabständen können durch die Keilwirkung mit den Kupplungselementen ausgeglichen werden, indem die Kupplungselemente mehr oder weniger tief zwischen die Schenkel der Lamellen eingefügt werden. In gleicher Weise können Unterschiede in der Schenkelhöhe ausgeglichen werden. Die Lamellen können einzeln oder gruppenweise montiert und ohne Zerstörung demontiert werden.

Weitere Merkmale der Erfindung ergeben sich aus den Unteransprüchen.

Zwei Ausführungsformen der Erfindung werden im folgenden mit Bezug auf die Zeichnungen als Beispiele beschrieben. Darin zeigt
Fig. 1 eine perspektivische Darstellung einer Ausführungsform nach der Erfindung und
Fig. 2 eine perspektivische Darstellung einer weiteren Ausführungsform nach der Erfindung.

Fig. 1 zeigt oben eine Aufhängevorrichtung 1 und darunter eine an ihr aufhängbare Lamelle 2 einer Rasterdecke. Die Lamelle 2 hat einen unteren Steg 3 und seitliche Schenkel 4 und 5 mit keilförmig zueinander abgewinkelten Schenkelteilen 6 und 7 an den oberen Schenkelenden.

Die Aufhängevorrichtung 1 weist eine Aufhängestange 11 mit einem Außengewinde auf. Sie ist in eine Mutter 12 eingeschraubt, die von unten auf ein unteres Kupplungselement 13 aufgeschweißt ist. Darüber befindet sich ein oberes Kupplungselement 14 und über diesem eine auf die Aufhängestange 11 aufgeschraubte Mutter 15.

Das untere Kupplungselement 13 hat die Form einer Rinne mit einem unteren Steg 16 und schräg nach oben auseinanderlaufenden, in Längsrichtung zu einander parallelen Schenkeln 17 und 18. Die inneren Flächen 19 und 20 der Schenkel 17 und 18 verlaufen keilförmig nach unten aufeinander zu. Das obere Kupplungselement 14 ist seitlich mit entsprechend komplementären Keilflächen 21 und 22 versehen. Diese Keilflächen 21 und 22 des oberen Kupplungselements 14 sind aus nach unten ragenden Abwinkelungen 24 und 25 eines Blechstreifens gebildet, aus welchem das obere Kupplungselement 14 besteht.

Im unteren Teil von Fig. 1 ist in abgebrochener Darstellung gezeigt, wie das untere Kupplungselement 13 und das obere Kupplungselement 14 zwischen die abgewinkelten oberen Schenkelteile 6 und 7 eingefügt werden. Daraus ist auch ersichtlich, daß die beiden Kupplungselemente 13 und 14 die Lamelle 2 der Rasterdecke in allen Richtungen unverrückbar festhalten. Gleichzeitig werden die oberen Enden der Schenkel 4 und 5 der Lamelle 2 zwischen den beiden Kupplungselementen auf genauem Abstand voneinander gehalten.

Fig. 2 zeigt von einer Rasterdecke den Kreuzungspunkt von drei U-förmigen Lamellen 31, 32 und 33, die im wesentlichen gleich ausgebildet sind. Ein Unterschied besteht lediglich darin, daß die Lamellen 31 und 32 miteinander fluchten und stirnseitig aneinander angrenzen, während die Lamelle 33 winkelig dazu, beispielsweise rechtwinkelig dazu verläuft und mit stirnseitigen Haken 34 in einen oberen Schlitz der Lamelle 31 sowie in einen anderen oberen Schlitz der Lamelle 32 eingehängt ist.

Die über den Lamellen 31, 32 und 33 angeordnete Aufhängevorrichtung 41 weist ein T-förmiges oberes Kupplungselement 42 mit Armen 43, 44 und 45 auf. Die Arme 43 und 44 haben zusammen die Form des Kupplungselements 14 von Fig. 1 mit den entsprechenden Keilflächen 21 und 22. Der Arm 45 des oberen Kupplungselements 42 weist einen nach unten abgewinkelten Teil 46 entsprechend den genannten Teilen 24 und 25 auf und hat ebenfalls seitliche, nach unten keilförmig aufeinander zu verlaufende Paßflächen 21 und 22. Das obere Kupplungselement 42 wirkt mit unteren Kupplungselementen 13 zusammen. Dabei ist das Kupplungselement 13 unterhalb des Armes 45 des oberen Kupplungselementes unter die schräg verlaufenden oberen Schenkelenden 6 und 7 der Lamelle 33 einzufügen und mit einer Schraube 48 an dem Arm 45 zu befestigen.

Das untere Kupplungselement 13, welches sich unterhalb der Arme 33 und 44 des oberen Kupplungselements 42 befindet, ist unter die oberen Schenkelenden 6 und 7 der Lamellen 31 und 32 einzusetzen und überbrückt diese beiden Lamellen. Dadurch werden alle drei Lamellen 31, 32 und 33 starr miteinander verbunden und in einer korrekten Lage gehalten. Gleichzeitig kann dieser Knotenpunkt der Rasterdecke mit der Aufhängestange 11 an einer darüber befindlichen Deckenkonstruktion befestigt werden.

Selbstverständlich kann das obere Kupplungselement 42 anstelle der drei Kupplungsarme 43, 44 und 45 noch weitere Kupplungsarme haben, beispielsweise kreuzförmig sein.

## Patentansprüche

1. Rasterdecke mit im Querschnitt U-förmigen Lamellen (2), die von einem unteren Steg (3) nach oben wegragende Schenkel (4, 5) und an den oberen Schenkelenden abgewinkelte Schenkelteile (6, 7) haben, und mit mindestens einer Aufhängevorrichtung (1, 41), die eine mit einem Gewinde versehene Aufhängestange (11) und zwei von dieser getragene, übereinander angeordnete, die abgewinkelten Schenkelteile der Lamellen zwischen sich einspannende Kupplungselemente (13, 14 bzw. 13, 42) aufweist, dadurch gekennzeichnet, daß die beiden Kupplungselemente (13, 14 bzw. 13, 42) keilförmig ineinander passende Elemente sind, zwischen deren Keilflächen (19, 20 bzw. 21, 22) die entsprechend keilförmig zueinander abgewinkelten Schenkelteile (6, 7) der Lamellen (2, 31, 32, 33) eingespannt sind.

2. Rasterdecke nach Anspruch 1, dadurch gekennzeichnet, daß das aufnehmende Kupplungselement (13) unten und das eingefügte Kupplungselement (14; 42) darüber angeordnet ist.

3. Rasterdecke nach Anspruch 1 oder 2, dadurch gekennzeichnet, daß das untere Kupplungselement (13) eine Gewindebohrung (12) zur Aufnahme des Schraubenteils der Aufhängestange (11) aufweist und über dem darüber angeordneten Kupplungselement (14; 42) auf die Aufhängestange eine Mutter (15) aufgeschraubt ist, mit der die beiden Kupplungselemente (13, 14; 13,42) zusammengespannt sind.

4. Rasterdecke nach Anspruch 1 oder 2, dadurch gekennzeichnet, daß oberhalb und unterhalb der beiden Kupplungselemente (13, 14; 13, 42) je eine Mutter (12, 15) zum Zusammenpressen dieser Elemente auf die Aufhängestange (11) aufgeschraubt ist.

5. Rasterdecke nach einem der Ansprüche 1 bis 4, dadurch gekennzeichnet, daß die Kupplungselemente (13,43,44) eine zum Überbrücken und Verbinden von zwei stirnseitig aneinander angrenzenden Lamellen (31, 32) ausreichende Länge haben.

6. Rasterdecke nach einem der Ansprüche 1 bis 5, dadurch gekennzeichnet, daß, zur Verbindung und Aufhängung von mehreren aneinander angrenzenden Lamellen (31, 32, 33) an deren Knotenpunkt, das obere Kupplungselement (42) mehrere, in verschiedenen Richtungen wegragende Arme (43, 44, 45) mit Kupplungsteilen (21, 22,46) aufweist, die zusammen mit mehreren unteren Kupplungselementen (13) keilförmige Paßflächen (21, 22, 19, 20) bilden, zwischen denen die entsprechend keilförmig zueinander abgewinkelten oberen Schenkelteile (6, 7) der Lamellen (31,32,33) eingespannt sind.

7. Rasterdecke nach einem der Ansprüche 1 bis 6, dadurch gekennzeichnet, daß die Kupplungselemente (13, 14, 42) gebogene Blechstükke sind.

## Claims

1. A screen wall with panels (2) which are U-shaped in cross-section and have shanks (4, 5) projecting upwards from a lower web (3) with shank parts (6, 7) which are bent out at an angle at the upper ends of the shanks, and with at least one suspension device (1, 41) which has a suspension rod (11) provided with a thread and bearing two connecting elements (13, 14 or 13, 42) which are disposed one above the other and clamp the bent-out shank parts of the panel between them, characterized in that the two connecting elements (13, 14 or 13, 42) are wedge-shaped elements which fit one into the other, between the wedge-shaped surfaces (19, 20 or 21, 22) of which the correspondingly wedge-shaped shank parts (6, 7) which are bent out towards each other on the panels (2, 31, 32, 33) are clamped.

2. A screen wall according to claim 1, characterized in that the receiving connecting element (13) is disposed below and the inserted connecting element (14, 42) is disposed thereabove.

3. A screen wall according to claim 1 or 2, characterized in that the lower connecting element (13) has a tapped bore (12) to receive the threaded part of the suspension rod (11), and a nut (15) whereby the two connecting elements (13, 14; 13, 42) are clamped together is screwed onto the suspension rod above the upper connecting element (14,42).

4. A screen wall according to claim 1 or 2, characterized in that above and below each of the two connecting elements (13,14; 13,42) a nut (12, 15) is screwed onto the suspension rod (11), for pressing these elements together.

5. A screen wall according to one of claims 1 to 4, characterized in that the connecting elements (13, 43, 44) are sufficiently long to bridge over and connect two panels (31, 32) abutting endwise against each other.

6. A screen wall according to one of claims 1 to 5, characterized in that, for connecting and suspending a plurality of panels (31, 32, 33) which abut against each other at their point of intersection, the upper connecting element (42) has plurality of arms (43, 44, 45) extending in different directions and having connecting parts (21, 22, 46) which, together with a plurality of lower connecting elements (13), form wedge-shaped complementary surfaces (21, 22, 19, 20) between which the correspondingly wedge-shaped upper shank parts (6, 7) which are bent out towards each other on the panels (31,32,33) are clamped.

7. A screen wall according to one of claims 1 to 6, characterized in that the connecting elements (13,14,42) are parts made of bent sheet-metal.

## Revendications

1. Plafond en réseau comportant des plaques de section transversale en U (2), qui présentent des ailes (4, 5) s'élevant d'une âme inférieure (3) et, aux extrémités supérieures des ailes, des parties coudées (6, 7), ainsi qu'au moins un dispositif de suspension (1, 41), qui est constitué par une tige de suspension (11), munie d'un filet, et par deux éléments d'accouplement (13, 14 ou 13,42), portés par cette tige de suspension, prévus l'un au-dessus de l'autre et serrant entre eux les parties coudées des ailes des plaques, caractérisé en ce que les deux éléments d'accouplement (13, 14 ou 13,42) sont des éléments qui s'ajustent l'un dans l'autre en coin, entre les faces en coin (19, 20 et 21, 22) desquels sont serrées les parties coudées l'une vers l'autre en coin de façon correspondante (6, 7) des ailes des plaques (2, 31, 32,33).

2. Plafond en réseau suivant la revendication 1, caractérisé en ce que l'élément d'accouplement récepteur ou femelle (13) est prévu vers le bas et en ce que l'élément d'accouplement mâle (14,42), introduit dans le premier, est prévu au-dessus de celui-ci.

3. Plafond en réseau suivant l'une ou l'autre des revendications 1 et 2, caractérisé en ce que l'élément d'accouplement inférieur (13) est percé d'un trou taraudé (12) destiné à recevoir la partie filetée de la tige de suspension (11) et en ce qu'au-dessus de l'élément d'accouplement supérieur (14,42) est vissé, sur la tige de suspension, un écrou (15) à l'aide duquel les deux éléments d'accouplement (13, 14; 13, 42) sont assemblés par serrage.

4. Plafond en réseau suivant l'une ou l'autre des revendications 1 et 2, caractérisé en ce que sur la tige de suspension (11), au-dessus et en dessous des deux éléments d'accouplement (13, 14; 13, 42), est vissé un écrou (12, 15) destiné à presser ces éléments pour les assembler.

5. Plafond en réseau suivant l'une quelconque des revendications 1 à 4, caractérisé en ce que les éléments d'accouplement (13, 43, 44) sont de longueur suffisante pour ponter et assembler l'une à l'autre deux plaques se rejoignant bout à bout (31,32).

6. Plafond en réseau suivant l'une quelconque des revendications 1 à 5, caractérisé en ce que pour l'assemblage et la suspension de plusieurs plaques qui se rejoignent (31, 32, 33), en leur point de jonction, l'élément d'accouplement supérieur (42) est muni de plusieurs branches (43, 44, 45) rayonnant dans différents sens, qui présentent des parties d'accouplement (21, 22, 46) formant, avec plusieurs éléments d'accouplement inférieurs (13), des faces d'ajustage en coin (21, 22, 19, 20), entre lesquelles sont serrées les parties supérieures coudées l'une vers l'autre en coin de façon correspondante (6, 7) des ailes des plaques (31,32,33).

7. Plafond en réseau suivant l'une quelconque des revendications 1 à 6, caractérisé en ce que les éléments d'accouplement (13, 14, 42) sont des pièces de tôle pliées.
